# EUROPÄISCHE PATENTSCHRIFT

(11) **EP 2 427 281 B1**
(45) Veröffentlichungstag und Bekanntmachung des Hinweises auf die Patenterteilung: **05.03.2014**
(21) Anmeldenummer: 10715204.3
(22) Anmeldetag: 14.04.2010
(51) Int. Cl.: B21B 37/00

(54) **VERFAHREN ZUM HERSTELLEN EINES IN EINER WALZSTRASSE EINER WALZANLAGE GEWALZTEN WALZGUTS, STEUER- UND/ODER REGELEINRICHTUNG FÜR EINE WALZANLAGE ZUR HERSTELLUNG VON GEWALZTEM WALZGUT, WALZANLAGE ZUR HERSTELLUNG VON GEWALZTEM WALZGUT, MASCHINENLESBARER PROGRAMMCODE UND SPEICHERMEDIUM**
METHOD FOR PRODUCING A MILLING PRODUCT MILLED IN A MILL TRAIN OF A MILL ASSEMBLY, CONTROL AND/OR REGULATING DEVICE FOR A MILL ASSEMBLY FOR PRODUCING MILLED PRODUCTS AND/OR MILLED PRODUCT SECTION, MILL ASSEMBLY FOR PRODUCING MILLED PRODUCTS, MACHINE READABLE PROGRAM CODE AND STORAGE MEDIUM
PROCÉDÉ DE FABRICATION D'UN PRODUIT DE LAMINAGE ET/OU D'UNE SECTION DE PRODUIT DE LAMINAGE LAMINÉ(E) DANS UNE CHAÎNE DE LAMINAGE D'UNE INSTALLATION DE LAMINAGE, DISPOSITIF DE COMMANDE ET/OU DE RÉGLAGE POUR UNE INSTALLATION DE LAMINAGE DESTINÉ À LA FABRICATION DE PRODUITS DE LAMINAGE LAMINÉS, INSTALLATION DE LAMINAGE DESTINÉE À LA FABRICATION DE PRODUITS DE LAMINAGE LAMINÉS, CODE DE PROGRAMME LISIBLE SUR MACHINE ET SUPPORT DE STOCKAGE

(30) Priorität: 06.05.2009 EP 09159518
(43) Veröffentlichungstag der Anmeldung: 14.03.2012
(73) Patentinhaber: Siemens Aktiengesellschaft, 80333 München (DE)
(72) Erfinder: KURZ, Matthias, 91052 Erlangen (DE); LÖFFLER, Hans-Ulrich, 91054 Erlangen (DE)
(86) Internationale Anmeldenummer: PCT/EP2010/054884
(87) Internationale Veröffentlichungsnummer: WO 2010/127929

(56) Entgegenhaltungen:
- WO-A1-2007/073841
- WO-A1-2007/101308
- DE-A1- 19 518 144
- US-B1- 6 240 756

## Beschreibung

Die Erfindung betrifft ein Verfahren zum Herstellen eines in einer Walzstraße einer Walzanlage gewalzten walzguts. Ein gattungsgemäßes Verfahren ist z.B. aus WO-A 20070738411 bekannt. Ferner betrifft die Erfindung eine Steuer- und/oder Regeleinrichtung für eine Walzanlage zur Herstellung von gewalztem Walzgut. Darüber hinaus betrifft die Erfindung eine Walzanlage zur Herstellung von gewalztem Walzgut. Weiterhin betrifft die Erfindung maschinenlesbaren Programmcode und ein Speichermedium mit maschinenlesbarem Programmcode.

Bei der Herstellung von Halbzeug, insbesondere von Metallbändern, in der metallverarbeiteten Industrie werden Produktionsplanungen für die Auslastung entsprechender Anlagen zur Herstellung eines entsprechenden Produkts vorgenommen. Zur Herstellung des entsprechenden Produkts wird ein entsprechender Prozessablaufplan bereitgestellt, wodurch das in einer Anlage einlaufende Produkt in ein gewünschtes aus der Anlage auslaufendes Produkt umgesetzt wird.

Auch in Walzanlagen für die Herstellung von Metallbändern wird zu diesem Zweck ein Ablaufplan des Walzprozesses für ein bestimmtes Produkt ermittelt. Ein solcher Prozessablaufplan in Bezug auf ein Walzgerüst bzw. auf eine Mehrzahl von Walzgerüsten, insbesondere eine Walzstraße, wird Stichplan genannt. Dabei wird ein einmaliges Durchlaufen des Walzguts durch ein Walzgerüst als ein Stich angesehen. In der Regel wird eine Vielzahl von Produkten von einer Walzanlage hergestellt, die von der Betriebsweise der Walzanlage abhängig sind.

Kommt es bei der Prozessierung eines Walzguts in einer Walzanlage zu einer Störung des Prozesses, so kommt es zu einer Abweichung der in der Walzanlage vorliegenden Bedingungen für das Walzen des Walzguts und der für den Stichplan vorausgesetzten Bedingungen für das Walzen des Walzguts. Aufgrund dieser Abweichung kann es vorkommen, dass ein bestimmtes Produkt durch eine unerwünschte Prozessabweichung nicht mehr gemäß seinem Stichplan produziert werden kann.

Unter diesen Umständen ist es gegebenenfalls erforderlich, die gesamte Walzanlage zu stoppen, um ein nicht mehr prozessierbares Walzgut aus der Walzanlage zu entfernen. Andernfalls wird Schrott produziert, da die Qualitätsparameter des Produkts nicht mehr eingehalten werden können. Dies führt zu Produktionseinbußen und gegebenenfalls sogar zu Beschädigungen der Walzanlage.

Aufgabe der vorliegenden Erfindung ist es, Produktionsausfälle von Walzanlagen, insbesondere Gießwalzanlagen, durch unerwünschte Prozessabweichungen, welche die Herstellung eines Auslaufprodukts beeinflussen, zu verringern.

Die Aufgabe wird gelöst durch ein Verfahren zum Herstellen eines in einer Walzstraße einer Walzanlage, insbesondere Gießwalzanlage, gewalzten Walzguts, wobei die Walzanlage kontinuierlich betrieben wird, indem das Walzgut während des planmäßigen Betriebs von einer das Walzgut der Walzanlage zuführenden Einrichtung, insbesondere einer Gießeinrichtung und/oder einer Walzgutwickeleinrichtung, bis wenigstens zu einer der Walzgutzuführeinrichtung in Massenflussrichtung nachgeordneten Fertigwalzstraße einstückig ausgebildet ist, indem das Walzgut kontinuierlich in die Fertigwalzstraße einläuft und in der Fertigwalzstraße kontinuierlich zu einem ersten Auslaufprodukt gewalzt wird. Dabei wird der Betrieb der Walzanlage auf Auftreten einer den Walzprozess beeinflussenden Abweichung vom planmäßigen Betrieb der Walzanlage überwacht, wobei bei Auftreten der Abweichung überprüft wird, ob in Anbetracht der Abweichung ein zweites vom ersten verschiedenes Auslaufprodukt noch herstellbar ist. Bei Nichtherstellbarkeit des zweiten Auslaufprodukts wird der Betrieb der Walzanlage von dem kontinuierlichen Betrieb in einen diskontinuierlichen Betrieb geändert.

Die Walzgutzuführeinrichtung dient der Zuführung von Walzgut in die Walzanlage. Diese kann bspw. eine Gießeinrichtung sein bei Gießwalzverbundanlagen. Dies kann jedoch z.B. auch eine Walzgutwickeleinrichtung, insbesondere Walzgutabwickeleinrichtung, sein, welche der Walzanlage durch Abwickeln von ausgewickeltem Walzgut zu bearbeitendes Walzgut, insbesondere Warmband, zuführt. Diese kann insbesondere als Haspel oder als Coil-Box für Warmband ausgebildet sein. Insbesondere kann auch eine Mehrzahl an Walzgutwickeleinrichtungen zur Zuführung von Walzgut in die Walzanlage vorgesehen sein. Vorzugsweise ist die Walzgutzuführeinrichtung derart ausgestaltet, dass mittels dieser kontinuierlich Walzgut in die Walzanlage einbringbar ist.

Durch Änderung der Betriebsart der Walzanlage von einem kontinuierlichen Betrieb in einen diskontinuierlichen Betrieb, auch Batch-Mode genannt, wird der Betrieb der Walzanlage flexibilisiert, da die Aggregate der Walzanlage voneinander entkoppelt werden. Dadurch wird das Walzen von Stichplänen ermöglicht, die im kontinuierlichen Betrieb aus technologischer Sicht nicht walzbar sind. Damit ist es möglich einen Walzbetrieb aufrechtzuerhalten, obwohl im kontinuierlichen Betrieb der Walzanlage weder das erste Auslaufprodukt, noch ein alternatives Auslaufprodukt herstellbar ist.

Unter Abweichung wird eine Prozessabweichung verstanden, durch welche das erste, ursprünglich hergestellte bzw. gewünschte Auslaufprodukt nicht mehr herstellbar ist. Die Abweichung kann vorhersehbar sein oder unerwartet auftreten.

Das Kriterium der Nichtherstellbarkeit umfasst sowohl eine "harte", d.h. technische, Nichtherstellbarkeit, d.h. ein Auslaufprodukt ist technisch unter den vorgegebenen Randbedingungen einfach nicht herstellbar, als auch eine "weiche" Nichtherstellbarkeit, d.h. ein Auslaufprodukt ist zwar technisch herstellbar, aber vom Betreiber z.B. aufgrund wirtschaftlicher Gründe unerwünscht, da das technisch herstellbare Auslaufprodukt z.B. eine geringe Fertigungspriorität hat und somit ggf. eine lange Lagerzeit hätte, welche z.B. aus logistischen oder finanziellen Gründen nicht erwünscht ist. Im Hinblick auf die technische Herstellbarkeit wird vorzugsweise auch geprüft, ob eine gewünschte Planheit und ein gewünschtes Profil bei vorliegender Abweichung eingestellt werden kann, so dass der Zielkorridor für Planheit und Profil erreicht wird.

In einer vorteilhaften Ausführungsform der Erfindung wird bei Herstellbarkeit des zweiten Auslaufprodukts das zweite Auslaufprodukt hergestellt. Dies geschieht vorzugsweise automatisiert. Hierzu erfolgt eine Stichplanberechnung unter den geänderten, u.a. durch die Prozessabweichungen verursachten, Randbedingungen. Kann ein Stichplan bzw. ein alternatives Auslaufprodukt ermittelt werden, der bzw. das in Anbetracht der Abweichung noch prozessierbar ist, dann wird dieser Stichplan bzw. das alternative Auslaufprodukt im kontinuierlichen Betrieb produziert. Dadurch kann ein kontinuierlicher Betrieb der Walzanlage aufrechterhalten werden.

In einer weiteren vorteilhaften Ausführungsform der Erfindung wird bei Herstellbarkeit des zweiten Auslaufprodukts ausgewählt, ob das zweite Auslaufprodukt hergestellt wird oder der Betrieb der Walzanlage in einen diskontinuierlichen Betrieb geändert wird. Dies ist insbesondere dann zweckmäßig, wenn nur noch nicht vom Kunden gewünschte Auslaufprodukte herstellbar sind bzw. nur noch Produkte mit sehr geringer Fertigungspriorität hergestellt werden können. In derartigen Fällen kann es zweckmäßig sein, trotz Herstellbarkeit eines alternativen Auslaufprodukts in einen diskontinuierlichen Betrieb der Walzanlage zu wechseln, um das erste Auslaufprodukt herzustellen oder ein höher zweites Auslaufprodukt mit höherer Fertigungspriorität, als die im kontinuierlichen Betrieb herstellbaren Auslaufprodukte. Die Entscheidung, ob bei vorliegendem herstellbaren zweiten Auslaufprodukt in einen diskontinuierlichen Betrieb übergegangen werden soll, kann manuell oder automatisiert erfolgen.

In einer weiteren vorteilhaften Ausführungsform wird vorzugsweise vor Übergang vom kontinuierlichen Betrieb in den diskontinuierlichen Betrieb, überprüft, ob im diskontinuierlichen Betrieb das erste oder ein weiteres zweites Auslaufprodukt herstellbar ist. Das weitere zweite Auslaufprodukt kann identisch oder verschieden sein von dem für den kontinuierlichen Betrieb ermittelten zweiten Auslaufprodukt. Eine derartige Überprüfung ermöglicht es, insbesondere vor Änderung des Betriebs, festzulegen, welches Auslaufprodukt im diskontinuierlichen Betrieb hergestellt werden soll. Bspw. kann das erste Auslaufprodukt, welches im kontinuierlichen Betrieb hergestellt wurde, aufgrund des Vorliegens der Abweichung zwar nicht mehr kontinuierlichen Betrieb hergestellt werden, jedoch noch im diskontinuierlichen Betrieb. Dies erlaubt es, eine möglichst optimale Fertigungsstrategie zu realisieren, da insbesondere hochpriore Auslaufprodukte, welche bspw. im kontinuierlichen Betrieb hergestellt wurden, durch Umstellung der Betriebsart auch noch weiter hergestellt werden können. Damit kann ggf. ein Kundenauftrag noch vollständige abgewickelt werden, obwohl im dies im kontinuierlichen Betrieb nicht mehr möglich gewesen wäre.

In einer weiteren vorteilhaften Ausführungsform der Erfindung erfolgt die Änderung in den diskontinuierlichen Betrieb durch Trennen, insbesondere Schneiden, des Walzguts zwischen der Walzgutzuführeinrichtung, insbesondere der Gießeinrichtung oder der Walzgutwickeleinrichtung, und der Fertigwalzstraße erfolgt. Besonders vorteilhaft ist ein Schneiden des Walzguts in Massenflussrichtung hinter einer High Reduction Mill bzw. einer Vorstraße, sofern von der Walzanlage umfasst. Das Schneiden kann mit üblichen Werkzeugen erfolgen, insbesondere auf mechanische oder thermische Art und Weise.

In einer weiteren vorteilhaften Ausführungsform der Erfindung wird bei Änderung des Betriebs in den diskontinuierlichen Betrieb zumindest kurzzeitig eine Walzgutzuführgeschwindigkeit des die Walzgutzuführeinrichtung durchlaufenden Walzguts, insbesondere eine Gießgeschwindigkeit der Gießeinrichtung oder eine Wickelgeschwindigkeit der Walzgutwickeleinrichtung, verringert und/oder eine Walzgeschwindigkeit der Fertigwalzstraße erhöht. Dadurch wird der Abstand aufeinanderfolgender Walzgüter erhöht, wodurch eine flexiblere Handhabung des einzelnen Walzguts erfolgen kann. Zum Beispiel kann während des Trennens, insbesondere Schneidens, die Gießgeschwindigkeit im Vergleich zur Gießgeschwindigkeit im kontinuierlichen Betrieb reduziert werden. Vorteilhafterweise wird zumindest die Einlaufgeschwindigkeit in die Walzstraße, insbesondere Fertigwalzstraße, erhöht. Dadurch wird nach Beenden des Schneidvorgangs der der Fertigwalzstraße zugewandte Teil des Walzguts von der Trenneinrichtung in Richtung Fertigwalzstraße wegbeschleunigt, wodurch eine Lücke zwischen dem in die Walzstraße einlaufenden Walzgut und dem in Massenflussrichtung der Trenneinrichtung vorgeordneten Walzgut entsteht. Dadurch kann eine flexiblere Handhabung des in der Fertigwalzstraße befindlichen Walzguts erfolgen, da die Kopplung der Aggregate durch den Schneidvorgang aufgehoben ist.

In einer weiteren vorteilhaften Ausführungsform der Erfindung wird zur Erhöhung eines Abstands von nacheinander in die Fertigwalzstraße einlaufendem Walzgut das Walzgut zwischen Walzgutzuführeinrichtung, insbesondere Gießeinrichtung oder Walzgutwickeleinrichtung, und Fertigwalzstraße wenigstens zweimal geschnitten, wobei der vom ersten und zweiten Schnitt begrenzte Teil des Walzguts aus dem Walzprozess entfernt wird. Dadurch wird erreicht, dass die Lücke zwischen den durch das Schneiden voneinander getrennten Walzgutteilen noch weiter vergrößert wird, indem ein Teil des Walzguts aus dem ursprünglichen Strang herausgetrennt wird. Dadurch wird das Walzen eines Auslaufprodukts weiter flexibilisiert. Dieser herausgetrennte Teil aus dem Walzgut kann ggf. zwischengelagert werden, oder bildet Schrott. Letzteres ist dahingehend akzeptabel, da ggf. bei nicht ausreichendem Abstand der Walzgüter voneinander das gesamte in der Anlage befindliche Walzgut Schrott bilden würde, da ggf. kein Auslaufprodukt produziert werden kann.

Die Aufgabe wird ebenfalls gelöst durch eine Steuer- und/oder Regeleinrichtung für eine Walzanlage zur Herstellung von gewalztem Walzgut, mit einem maschinenlesbaren Programmcode, welcher Steuerbefehle aufweist, welche bei deren Ausführungen die Steuer- und/oder Regeleinrichtung zur Durchführung des Verfahrens nach einem der Ansprüche 1 bis 7 veranlassen.

Auch wird die Aufgabe gelöst durch eine Walzanlage, insbesondere Gießwalzverbundanlage, zur Herstellung von gewalztem Walzgut, mit einer Einrichtung zur Zuführung von Walzgut in die Walzanlage, insbesondere mit einer Gießeinrichtung zum kontinuierlichen Gießen von Walzgut oder mit einer Walzgutwickeleinrichtung zum Abwickeln von aufgewickeltem Walzgut, mit einer Fertigwalzstraße zum Walzen von Walzgut, mit einer in Massenflussrichtung zwischen Walzgutzuführeinrichtung und Fertigwalzstraße angeordneter Trenneinrichtung zum Trennen von Walzgut, mit einer Steuer- und/oder Regeleinrichtung nach Anspruch 8, wobei die Fertigwalzstraße, die Walzgutzuführeinrichtung und die Trenneinrichtung mit der Steuer und/oder Regeleinrichtung wirkverbunden sind.

Ferner wird die Aufgabe gelöst durch einen maschinenlesbaren Programmcode für eine Steuer- und/oder Regeleinrichtung für eine Walzanlage, wobei der Programmcode Steuerbefehle aufweist, die die Steuer- und/oder Regeleinrichtung zur Durchführung des Verfahrens nach einem der Ansprüche 1 bis 7 veranlassen.

Darüber hinaus wird die Aufgabe gelöst durch ein Speichermedium mit einem darauf gespeicherten maschinenlesbaren Programmcode gemäß Anspruch 10.

Weitere Vorteile der Erfindung ergeben sich einem Ausführungsbeispiel, welches nachfolgend anhand der schematisch dargestellten Zeichnungen genauer erläutert wird. Es zeigen:
- FIG 1: eine schematische Darstellung einer Gießwalzanlage ausgebildet zur Durchführung einer Ausführungsform des erfindungsgemäßen Verfahrens,
- FIG 2: eine Ablaufdiagramm für eine beispielhafte Ausführung eines Ablaufs des erfindungsgemäßen Verfahrens.
- FIG 3: eine schematische Walzanlage mit einer Walzgutabwickeleinrichtung zur Walzgutzuführung

Die in der FIG 1 dargestellte Walzanlage 1 ist als Gießwalzverbundanlage ausgebildet und umfasst eine Gießeinrichtung 6, mit welcher Metall vergossen wird, nachfolgend als Walzgut G bezeichnet, das anschließend einem Walzprozess unterzogen wird.

Im vorliegenden Beispiel wird der Walzprozess anhand einer dreigerüstigen Walzstraße 2 dargestellt, welche schematisch für eine Fertigwalzstraße 2 steht.

Die Gießeinrichtung 6 kann beispielsweise als Kokille ausgebildet sein. Ebenso kann die Gießeinrichtung 6 als Rollengießmaschine ausgebildet sein. Bezüglich der verwendbaren Gießeinrichtungen gibt es keinerlei Beschränkungen.

Im planmäßigen Betrieb wird die Walzanlage 1 in einem sogenannten Endlos-Betrieb betrieben, d.h. es wird kontinuierlich Metall vergossen und direkt einem Walzprozess, insbesondere einem Fertigwalzprozess zugeführt. Das Walzgut erstreckt sich somit im planmäßigen Betrieb durchgehend von der Gießeinrichtung 6 zur Fertigwalzstraße 2.

Ein aus der Gießeinrichtung 6 austretender Walzgutabschnitt G durchläuft die Walzanlage 1. Dabei kann dieser Walzgutabschnitt G zunächst Aggregate durchlaufen, wie etwa einen Ofen, eine Segmentkühleinrichtung, eine Entzunderungseinrichtung und/oder eine Vorstraße, insbesondere eine High Reduction Mill 11, bevor der Walzgutabschnitt G in die Fertigwalzstraße 2 einläuft.

Anschließend durchläuft der Walzgutabschnitt G die Fertigwalzstraße 2 sowie ggf. weitere der Fertigwalzstraße 2 in Massenflussrichtung nachgeordnete Aggregate, wie etwa eine Kühlstrecke und/oder einen Coiler, mittels welchem das Walzgut G aufgehaspelt wird.

Die Fertigwalzstraße 2 umfasst in der dargestellten Walzanlage 1 drei Walzgerüste 3 bzw. 4 bzw. 5, welche symbolisch für die Walzgerüste einer Fertigwalzstraße stehen. Eine Fertigwalzstraße umfasst in der Regel mehr als drei Walzgerüste, insbesondere vier, fünf oder sechs Walzgerüste.

Jedes Walzgerüst 3, 4 bzw. 5 umfasst jeweils ein Paar Arbeitswalzen und ein Paar Stützwalzen, welche in der Figur nicht näher bezeichnet sind. Die Beschaffenheit der Walzgerüste der Fertigwalzstraße 2 im Einzelnen, spielt für die Ausführung der Erfindung keine wesentliche Rolle.

Nach dem letzten Walzgerüst 5 läuft ein Auslaufprodukt A mit der Dicke D aus dem letzten Walzgerüst 5 der Fertigwalzstraße 2 aus. Dieses ist das planmäßige, erste Auslaufprodukt A.

Dieses wird in der Regel nach Auslauf aus der Fertigwalzstraße 2 weiterprozessiert, beispielsweise im Rahmen eines der Fertigwalzstraße 2 in Massenflussrichtung nachgeordneten Aggregats. Wie oben erläutert kann ein solches Aggregat beispielsweise eine Kühlstrecke sein, mittels welcher ein gewünschter Phasen- oder Gefügezustand des Walzguts eingestellt wird, und/oder ein Coiler zum Aufhaspeln des Bandes und/oder andere Aggregate.

Gemäß Ausführungsbeispiel sind alle Aggregate der Walzanlage 1, welche einen Massenflussstrom in der Walzanlage 1, insbesondere durch die Fertigwalzstraße 2, beeinflussen können, mittels einer Steuer- und/oder Regeleinrichtung 8 wirkverbunden. Die Steuer- und/oder Regeleinrichtung 8 überwacht den planmäßigen Betrieb der Walzanlage 1, insbesondere den planmäßigen Betrieb der Fertigwalzstraße 2 gemäß einem ersten Stichplan zur Herstellung eines ersten Auslaufprodukts A mit der Dicke D.

Bei der Herstellung dieses Auslaufprodukts A können erwartete oder auch unerwartete Abweichungen vom planmäßigen Betrieb der Walzanlage 1 auftreten.

Eine erwartete Abweichung vom planmäßigen Betrieb kann beispielsweise das Leerlaufen der Gießeinrichtung 6 sein, weil die Versorgung mit Flüssigmetall nicht aufrechterhalten werden kann. Ein solcher Prozess ist in der Regel absehbar. Das Betriebspersonal weiß, wann dieser Zustand eintreten wird. Auf diese in der Regel unerwünschte Prozessabweichung muss jedoch reagiert werden.

Nicht absehbare Abweichungen vom planmäßigen Betrieb zur Herstellung des ersten Auslaufprodukts A gemäß erstem Stichplan können beispielsweise verursacht werden durch eine kurzfristig erforderliche Erhöhung oder Verringerung der Gießgeschwindigkeit der Gießeinrichtung 6, durch eine Fehlfunktion eines Aggregats, bspw. eines Ofens und/oder einer Kühleinrichtung, insbesondere Segmentkühleinrichtung, welche der Fertigwalzstraße 2 in Massenflussrichtung vorgeordnet ist bzw. sind, oder durch technische Probleme beim Aufhaspeln des Bandes am Coiler, welcher der Fertigwalzstraße 2 nachgeordnet ist. Derartige Abweichungen erfordern ein instantanes Reagieren auf die Abweichung, da beispielsweise im Fall von Massenflussänderungen, z.B. durch eine kurzfristige Gießgeschwindigkeitsänderung, der Massenfluss downstream und/oder upstream relativ zum Massenfluss durch die Fertigwalzstraße 2 unterschiedlich ist. Dies führt zu erheblichen Problemen in der Walzanlage 1. Insbesondere kann eine Wellenbildung oder ein Riss des Walzguts G auftreten.

Ferner kann eine solche Abweichung auch durch andere Einflüsse geschehen, welche nicht direkt durch eine Veränderung des Massenflusses durch die Walzanlage 1 verursacht sind. Ein Beispiel hierfür ist z.B. eine erwünschte Abweichung in der Walzguttemperatur an einem bestimmten Punkt vor der Walzstraße, etwa beim Einlaufen in die Fertigwalzstraße 2. Dies kann dazu führen, dass das Auslaufprodukt A mit der Dicke D nicht mehr walzbar ist, da das Material beim Einlaufen aufgrund der zu geringen Temperatur zu hart ist, um es auf die gewünschte Enddicke zu walzen. Auch hier muss schnell reagiert werden, um eine Fehlprozessierung oder gar eine Beschädigung der Anlage zu vermeiden.

Die Verringerung der nachteiligen Auswirkungen derartiger Prozessabweichungen kann geschehen mittels des erfindungsgemäßen Verfahrens bzw. erfindungsgemäß hergerichteter Mittel.

Ein solches Verfahren ist vorzugsweise in Form eines maschinenlesbaren Programmcodes 9 umgesetzt. Der Programmcode kann mittels eines Speichermediums 10, beispielsweise einer CD oder einem anderen Datenträger, auf der Steuer- und/oder Regeleinrichtung 8 speicherprogrammiert hinterlegt werden. Die Steuer- und/oder Regeleinrichtung 8 ist somit ausgebildet, zumindest eine Ausführungsform des erfindungsgemäßen Verfahrens zu veranlassen als Reaktion auf eine von der Steuer- und/oder Regeleinrichtung 8 erkannte Prozessabweichung.

Wird eine derartige Prozessabweichung durch die Steuer- und/oder Regeleinrichtung 8 erkannt, d.h., dass ein im planmäßigen kontinuierlichen Betrieb der Walzanlage 1 hergestelltes Auslaufprodukt A unter der Prozessabweichung nicht mehr herstellbar ist, dann wird mittels der Steuer- und/oder Regeleinrichtung 8 versucht, ein alternatives Auslaufprodukt A* mit einer Auslaufdicke D* zu ermitteln, welches unter der vorliegenden Prozessstörung im kontinuierlichen Betrieb noch herstellbar ist.

Ist ein alternatives Auslaufprodukt A* im kontinuierlichen Betrieb der Walzanlage 1 technisch herstellbar und ist es zudem sinnvoll, dieses alternative Auslaufprodukt A* zu dem entsprechenden Zeitpunkt herzustellen, dann wird die Fertigwalzstraße 2 während des Walzens des Auslaufprodukts A auf einen neuen, dem alternativen Auslaufprodukt A* zugeordneten Stichplan umgestellt. Dieser Stichplan wird mittels bekannter Verfahren ermittelt, z.B. gezeigt in DE 44 21 005 B4 oder DE 37 21 744 A1.

Inwiefern die Produktion des alternativen Auslaufprodukts A* trotz technischer Machbarkeit sinnvoll ist, kann dem Betreiber überlassen bleiben, da dieser in der Regel die Kenntnis besitzt, seine Walzanlage 1 wirtschaftlich zu betreiben. Dazu kann dem Betreiber bzw. dem Bedienpersonal eine Wahlmöglichkeit, vorzugsweise im Leitstand, eingeräumt werden.

Kann innerhalb einer vorgegebenen Zeit kein alternatives Auslaufprodukt ermittelt werden, dass bei der vorliegenden Prozessabweichung im kontinuierlichen Betrieb der Walzanlage 1 aus technischen oder wirtschaftlichen Gründen herstellbar ist und/oder können nur Auslaufprodukte ermittelt werden, deren Produktion zu diesem Zeitpunkt aufgrund z.B. wirtschaftlicher Gründe nicht zweckmäßig ist, dann kann eine Änderung des Betriebs der Walzanlage 1 von einem kontinuierlichen Betrieb in einen diskontinuierlichen Betrieb erfolgen. Dadurch wird eine erhöhte Flexibilität im Prozessablauf der Walzanlage 1 gewonnen, da die vorhandene Kopplung der Aggregate der Walzanlage durch das Walzgut G aufgehoben wird.

Um von einem kontinuierlichen Betrieb in einen diskontinuierlichen Betrieb der Walzanlage überzugehen, steuert die Steuer- und/oder Regeleinrichtung 8 eine Trenneinrichtung 7, bspw. eine fliegende Schere, an, welche zwischen Fertigwalzstraße 2 und Gießeinrichtung 6, vorzugsweise nach einer High Reduction Mill 11, angeordnet ist und das durchgehend zwischen Gießeinrichtung 6 und Fertigwalzstraße 2 ausgebildete Walzgut G zertrennt. Ist eine Vorstraße, bspw. in Form einer High Reduction Mill 11, der Fertigwalzstraße 2 in Massenflussrichtung vorgeordnet, so kann vorteilhaft eine Trennung des Walzguts zwischen Fertigwalzstraße 2 und High Reduction Mill erfolgen, da hier das Walzgut bereits eine entsprechend geringe Dicke aufweist.

Die Schere 7 durchtrennt das Walzgut G senkrecht zur Massenflussrichtung der Walzanlage 1. Vorzugsweise nach Abschluss des Abtrennprozesses bzw. Schneidens wird die Walzgeschwindigkeit der Fertigwalzstraße 2 zumindest kurzzeitig erhöht, so dass der abgetrennte, Fertigwalzstraßen-seitige Teil des Walzguts G in Massenflussrichtung von der Trenneinrichtung 7 weg beschleunigt wird. Ggf. wird vorzugsweise kurz vor oder bei Beginn des Abtrennens die Gießgeschwindigkeit der Gießeinrichtung 6 zumindest kurzzeitig verringert. Durch die Verringerung der Gießgeschwindigkeit wird das Schneiden des Walzguts G vereinfacht und nach Beenden des Schneidens eine möglichst große Lücke zwischen dem abgetrennten Teil des Walzguts G und dem der Trenneinrichtung 7 noch in Massenflussrichtung vorgeordnete Teil des Walzguts G erzeugt. Allerdings wird durch das langsamere Gießen der Anlagendurchsatz verringert. Zudem ist i.d.R. eine Gießeinrichtung vergleichsweise träge in der Regelung. Aus diesem Grund sollte versucht werden, nur mit Hilfe der Walzgeschwindigkeit eine entsprechende Lücke zu schaffen. Je größer der Abstand zweier separater Walzgüter beim Einlaufen in die Fertigwalzstraße 2 ist, desto mehr kann der Betrieb der Fertigwalzstraße 2 flexibilisiert werden. Je flexibler der Betrieb der Fertigwalzstraße 2 gestaltet werden kann, desto mehr mögliche Auslaufprodukte können grundsätzlich realisiert werden. Insbesondere ist es vorteilhaft die Walzgeschwindigkeit der Fertigwalzstraße signifikant höher einzustellen als die Gießgeschwindigkeit der Gießeinrichtung bzw. die Auslaufgeschwindigkeit des Walzguts aus einer ggf. vorhandenen High Reduction Mill.

Aus diesem Grund können ggf. noch weitere Maßnahmen ergriffen werden, um die Lücke bzw. den Abstand zweier nacheinander in die Fertigwalzstraße 2 einlaufender Walzgüter zu vergrößern bzw. zu erhöhen.

So kann das Walzgut G bspw. bei entsprechender Einstellung der Walzgeschwindigkeit der Fertigwalzstraße und Gießgeschwindigkeit in kurzer Zeit zweimal geschnitten werden, wobei das dann durch die Schnitte abgetrennte Stück Walzgut aus dem Prozess ausgebracht wird. Durch ein derartiges Vorgehen, kann die Lücke von zwei nacheinander in die Fertigwalzstraße einlaufenden Walzgütern weiter vergrößert werden. Der zeitliche Abstand der wenigstens zwei Schnitte ist abhängig von der Größe der Lücke, die erzeugt werden soll.

Dieses Stück, welches von wenigstens zwei Schnitten begrenzt wird, kann derart geschnitten werden, dass es die Abmessungen einer Bramme aufweist und zu einem späteren Zeitpunkt in der Walzanlage 1 weiterprozessiert werden kann. Durch Ausbringen dieses Stücks aus dem laufenden Betrieb der Walzanlage 1 kann dieses in einem Lager gelagert werden und bei Bedarf zurück in die Walzanlage 1 bzw. in den Walzprozess eingebracht werden. Dadurch wird kein Schrott produziert. Trotzdem wird der Betrieb der Fertigwalzstraße durch Schaffen einer ausreichend großen Lücke zwischen zwei nacheinander in die Fertigwalzstraße einlaufender Walzgüter flexibilisiert.

Als Trenneinrichtung 7 kann bspw. eine entsprechende Schere verwendet werden, z.B. eine fliegende Schere, mittels der ein Band zerteilt werden kann. Es können jedoch auch Trommelscheren eingesetzt werden, welche z.B. einen vorgegebenen Abschnitt des Walzguts zerschrotten, um eine Lücke zum zeitlich vorangegangenen Walzgut zu vergrößern. Auch können ggf. Laser-Schneideinrichtung oder ähnliches als Trenneinrichtung 7 eingesetzt werden.

FIG 2 zeigt ein schematisches Ablaufdiagram für eine Ausführungsform des erfindungsgemäßen Verfahrens. Das Ablaufdiagramm geht davon aus, dass die Walzanlage 1 in einem planmäßigen kontinuierlichen Betrieb betrieben wird. Das Walzgut ist somit von der Walzgutzuführeinrichtung bis zur Fertigwalzstraße einteilig bzw. einstückig ausgebildet.

Während des planmäßigen Betriebs wird permanent überprüft, ob Prozessabweichungen vorliegen, welche dazu führen, dass das erste Auslaufprodukt nicht mehr herstellbar ist. Dazu werden der Steuer- und/oder Regeleinrichtung entsprechende Informationen von den einzelnen Aggregaten und ggf. von weitere den Prozess und/oder den Zustand der Walzanlage erfassenden Sensoren zugeführt und von dieser ausgewertet. Dies geschieht in einem Verfahrensschritt 100.

Wird in einem Verfahrensschritt 101 festgestellt, dass keine Prozessabweichung vorliegt, so wird die Überwachung des Betriebs der Walzanlage fortgeführt.

Wird in einem Verfahrensschritt 101 festgestellt, dass eine entsprechende Abweichung des Prozesses vorliegt, so dass das erste Auslaufprodukt nicht mehr herstellbar ist, dann wird mittels der Steuer- und/oder Regeleinrichtung zunächst nach einem alternativen Auslaufprodukt gesucht, welches bei der vorliegenden Prozessabweichung noch herstellbar ist. Dies geschieht in einem Verfahrensschritt 102. Hier wird ermittelt, ob und welche Auslaufprodukte technisch unter kontinuierlicher Betriebsart der Walzanlage herstellbar sind.

Ergibt die Ermittlung aus Verfahrensschritt 102 wenigstens ein im kontinuierlichen Betrieb technisch herstellbares Auslaufprodukt, dann kann das Betriebspersonal im Leitstand wählen, ob es dieses technische mögliche Auslaufprodukt bzw. eines dieser technisch möglichen Auslaufprodukte im kontinuierlichen Betrieb produzieren will, oder ob vorzugsweise in einen diskontinuierlichen Betrieb der Walzanlage übergegangen werden soll.

Vorzugsweise werden im Verfahrensschritt 102 nicht nur im kontinuierlichen Betrieb herstellbare Auslaufprodukte ermittelt, sondern auch die bei vorliegender Abweichung im diskontinuierlichen Betrieb herstellbare Auslaufprodukte. Diese werden dem Bedienpersonal vorzugsweise getrennt nach kontinuierlicher und diskontinuierlicher Betriebsart angezeigt.

Ist wenigstens irgendein Auslaufprodukt im kontinuierlichen Betrieb technisch herstellbar, hat das Bedienpersonal vorzugsweise die Auswahl, ob es den kontinuierlichen Betrieb der Walzanlage beibehält oder ob es den Betrieb in einen diskontinuierlichen Betrieb ändern will. Dieser Auswahlschritt ist durch den Verfahrensschritt 103 wiedergegeben.

Soll das alternative Auslaufprodukt oder eines der alternativen Auslaufprodukte im kontinuierlichen Betrieb hergestellt werden, so wird dies entsprechend ausgewählt und das ausgewählte Auslaufprodukt wird in einem Verfahrensschritt 104 hergestellt. Dazu wird der Betrieb der Fertigwalzstraße von einem Betrieb gemäß einem ersten Stichplan, der dem ursprünglichen, ersten Auslaufprodukt entspricht, in einen Betrieb gemäß einem Stichplan, der dem alternativen, zweiten Auslaufprodukt entspricht, umgestellt. Diese Umstellung erfolgt im laufenden Betrieb der Walzanlage, d.h. während des Walzens des Walzguts.

Ist kein alternatives Auslaufprodukt bei der vorliegenden Abweichung im kontinuierlichen Betrieb technisch herstellbar, so ist der Betrieb der Walzanlage von einem kontinuierlichen Betrieb in einen diskontinuierlichen Betrieb zu überführen, um Ausschuss zu vermeiden. In diesem Fall erfolgt im Verfahrensschritt 103 eine automatische Weichenstellung in Richtung Änderung auf diskontinuierlichen Betrieb.

Hierbei wird in einem Verfahrensschritt 105 ermittelt, welche Auslaufprodukte im diskontinuierlichen Betrieb der Walzanlage möglich sind. Es erfolgt eine automatische oder manuelle Auswahl des Auslaufprodukts für den diskontinuierlichen Betrieb.

Anschließend wird der Betrieb der Walzanlage von einem kontinuierlichen in einen diskontinuierlichen Betrieb geändert, so dass das ausgewählte Auslaufprodukt hergestellt wird. Dies erfolgt in einem Verfahrensschritt 106. Die Änderung erfolgt gemäß obiger Ausführungen zu FIG 1.

Ist die Prozessabweichung zu einem späteren Zeitpunkt behoben worden, so kann ggf. in den kontinuierlichen Betrieb der Walzanlage zurückgewechselt werden, wobei ggf. das gleiche oder ein anderes, alternatives Auslaufprodukt im kontinuierlichen Betrieb hergestellt wird.

Die Beibehaltung des Auslaufprodukts - sofern dieses Auslaufprodukt im kontinuierlichen Betrieb technisch herstellbar ist - beim Übergang von einem diskontinuierlichen Betrieb zu einem kontinuierlichen Betrieb weist den Vorteil auf, dass der Anlagendurchsatz für das gleiche Auslaufprodukt erhöht wird.

Ggf. kann auch weiter im diskontinuierlichen Betrieb gearbeitet werden, wobei unterschiedliche Auslaufprodukte hergestellt werden, welche etwa im kontinuierlichen Betrieb unter den gegebenen Randbedingungen nicht herstellbar sind.

Die in FIG 3 gezeigte Walzanlage 1 weist als Walgutzuführeinrichtung eine Walzgutwickeleinrichtung 6' auf. Von dieser wird das aufgewickelte Walzgut G, insbesondere Warmband, abgewickelt. Die Walzgutzuführung in die Walzanlage erfolgt also quasi-kontinuierlich. Bei Verwendung mehrerer Walzgutwickeleinrichtungen zur Zuführung von Walzgut G in die Walzanlage 1 ist auch ein Endlos-Betrieb möglich, welcher erreicht werden kann, indem die Bänder unterschiedlicher Walzgutwickeleinrichtungen miteinander verbunden werden, z.B. durch Schweißen.

Das im Rahmen von FIG 1 und FIG 2 dargelegte Verfahren kann analog auch auf FIG 3 angewendet werden. Zwischen der Walzgutwickeleinrichtung 6' und einer Fertigstraße 2 können weitere Aggregate vorgesehen werden, welcher einer Prozessierung des Walzguts dienen. Diese sind in FIG 3 nicht dargestellt, um die Übersichtlichkeit zu verbessern.

Insbesondere ist zwischen der Walzgutwickeleinrichtung 6' und Fertigstraße 2 eine Trenneinrichtung 7 vorgesehen, welche dazu dient, im Falle einer Prozessabweichung von einem gewünschten Betrieb von einem kontinuierlichen Betrieb in einen diskontinuierlichen Betrieb der Anlage überzugehen.

Es gilt auch für diese Ausführungsform, dass bei Feststellen einer Abweichung vom planmäßigen Betrieb zunächst versucht wird, vorzugsweise das bisherige Auslaufprodukt A in ein neues, möglichst ebenfalls wirtschaftlich verwertbares und im kontinuierlichen Betrieb herstellbares Auslaufprodukt A* zu überführen. Ist dies nicht möglich, so wird vom kontinuierlichen Betrieb der Walzanlage in einen diskontinuierlichen Betrieb übergegangen und ein dann gewünschtes Auslaufprodukt hergestellt.

Die Trenneinrichtung 7 erlaubt das Durchtrennen des Walzguts G und ist damit für den Übergang vom kontinuierlichen Betrieb in den diskontinuierlichen Betrieb der Walzanlage 1 von hoher Bedeutung. Vorzugsweise ist die Trenneinrichtung 7 zwischen Walzgutwickeleinrichtung 6' und Fertigstraße 2 angeordnet.

Zum Durchtrennen des Walzguts G wird die Trenneinrichtung 7 entsprechend durch die zur Ausführung des Verfahrens hergerichtete Steuer- und/oder Regeleinrichtung 8 angesteuert. Ferner wird bspw. die Prozessierungsgeschwindigkeit des Walzguts G vor der Trenneinrichtung 7 vorübergehend durch die Steuer- und/oder Regeleinrichtung 8 verlangsamt, etwa die Abwickelgeschwindigkeit der Walzgutwickeleinrichtung 6' und die Prozessierungsgeschwindigkeit nach der Trenneinrichtung 7 vorübergehend erhöht. Insbesondere kann hierzu die Walzgeschwindigkeit der in Massenflussrichtung nach der Trenneinrichtung 7 angeordneten Fertigstraße 2 erhöht werden.

Im Übrigen können die zu FIG 1 und FIG 2 gemachten Erläuterungen auf FIG 3 analog übertragen werden. Dabei ist zu berücksichtigen, dass die Gießeinrichtung 6 aus FIG 1 in FIG 3 durch die Walzgutwickeleinrichtung 6' ersetzt ist. Ferner findet sich bspw. bei Anlagen gemäß FIG 3 in der Regel keine High Reduction Mill, da die erreichten Temperaturen des Walzguts G, welche eine High Reduction erlauben würden, in Walzanlagen gemäß FIG 3 in der Regel nicht erreicht werden.

## Patentansprüche

1. Verfahren zum Herstellen eines in einer Walzstraße (2) einer Walzanlage (1), insbesondere Gießwalzanlage, gewalzten Walzguts (G), wobei die Walzanlage (1) kontinuierlich betrieben wird, indem das Walzgut während des planmäßigen Betriebs von einer das Walzgut der Walzanlage zuführenden Einrichtung (6, 6'), insbesondere einer Gießeinrichtung (6) und/oder einer Walzgutwickeleinrichtung (6'), bis wenigstens zu einer der Walzgutzuführeinrichtung (6, 6') in Massenflussrichtung nachgeordneten Fertigwalzstraße (2) einstückig ausgebildet ist, indem das Walzgut (G) kontinuierlich in die Fertigwalzstraße (2) einläuft und in der Fertigwalzstraße (2) kontinuierlich zu einem ersten Auslaufprodukt (A) gewalzt wird, wobei der Betrieb der Walzanlage (1) auf Auftreten einer den Walzprozess beeinflussenden Abweichung vom planmäßigen Betrieb der Walzanlage (1) überwacht wird, **dadurch gekennzeichnet, dass**: bei Auftreten der Abweichung überprüft (100, 101) wird, ob in Anbetracht der Abweichung ein zweites vom ersten verschiedenes Auslaufprodukt (A*) im kontinuierlichen Betrieb herstellbar (102) ist, wobei bei Nichtherstellbarkeit des zweiten Auslaufprodukts der Betrieb der Walzanlage (1) von dem kontinuierlichen Betrieb der Walzanlage (1) in einen diskontinuierlichen Betrieb geändert (106) wird.

2. Verfahren nach Anspruch 1,
**dadurch gekennzeichnet, dass** bei Herstellbarkeit (102) des zweiten Auslaufprodukts (A*) ausgewählt (103) wird, ob das zweite Auslaufprodukt hergestellt (104) wird oder der Betrieb der Walzanlage (1) in einen diskontinuierlichen Betrieb geändert (105) wird.

3. Verfahren nach Anspruch 1 oder 2,
**dadurch gekennzeichnet, dass** bei Herstellbarkeit des zweiten Auslaufprodukts (A*) das zweite Auslaufprodukt (A*) im kontinuierlichen Betrieb der Walzanlage (1) hergestellt (104) wird.

4. Verfahren nach einem der vorhergehenden Ansprüche,
**dadurch gekennzeichnet, dass** überprüft (105) wird, ob im diskontinuierlichen Betrieb das erste Auslaufprodukt (A) und/oder ein weiteres zweites Auslaufprodukt herstellbar ist.

5. Verfahren nach einem der vorhergehenden Ansprüche,
**dadurch gekennzeichnet, dass** die Änderung (106) in den diskontinuierlichen Betrieb durch Trennen, insbesondere Schneiden, des Walzguts (G) zwischen der Walzgutzuführeinrichtung (6, 6'), insbesondere der Gießeinrichtung (6) oder der Walzgutwickeleinrichtung (6'), und der Fertigwalzstraße (2) erfolgt.

6. Verfahren nach einem der vorhergehenden Ansprüche,
**dadurch gekennzeichnet, dass** bei Änderung (106) des Betriebs in den diskontinuierlichen Betrieb zumindest kurzzeitig eine Geschwindigkeit des Walzguts (G) mittels der Walzgutzuführeinrichtung (6, 6'), insbesondere eine Gießgeschwindigkeit der Gießeinrichtung (6) oder eine Wickelgeschwindigkeit einer Walzgutwickeleinrichtung (6'), verringert und/oder eine Walzgeschwindigkeit der Fertigwalzstraße (2) erhöht wird.

7. Verfahren nach einem der vorhergehenden Ansprüche,
**dadurch gekennzeichnet, dass** zur Erhöhung eines Abstands von nacheinander in die Fertigwalzstraße (2) einlaufendem Walzgut (G) das Walzgut zwischen der Walzgutzuführeinrichtung (6, 6'), insbesondere der Gießeinrichtung (6) oder der Walzgutwickeleinrichtung, und der Fertigwalzstraße (2) wenigstens zweimal geschnitten wird, wobei der vom ersten und zweiten Schnitt begrenzte Teil des Walzguts (G) aus dem Walzprozess entfernt wird.

8. Verfahren nach einem der vorhergehenden Ansprüche,
**dadurch gekennzeichnet, dass** bei Nichtherstellbarkeit des zweiten Auslaufprodukts der Betrieb der Walzanlage (1) vom kontinuierlichen Betrieb der Walzanlage (1) in den diskontinuierlichen Betrieb während des Walzens von Walzgut (G) geändert (106) wird.

9. Steuer- und/oder Regeleinrichtung (8) für eine Walzanlage (1) zur Herstellung von gewalztem Walzgut (G), mit einem maschinenlesbaren Programmcode (9), welcher Steuerbefehle aufweist, welche bei deren Ausführung die Steuer- und/oder Regeleinrichtung (8) zur Durchführung des Verfahrens nach einem der Ansprüche 1 bis 8 veranlassen.

10. Walzanlage (1), insbesondere Gießwalzverbundanlage, zur Herstellung von gewalztem Walzgut (G), mit einer Einrichtung (6, 6') zur Zuführung von Walzgut (G) in die Walzanlage (1), insbeondere einer Gießeinrichtung (6) zum kontinuierlichen Gießen von Walzgut (G) oder eine Walzgutwickeleinrichtung (6'), mit einer Fertigwalzstraße (2) zum Walzen von Walzgut (G), mit einer in Massenflussrichtung zwischen Walzgutzuführeinrichtung (6, 6') und Fertigwalzstraße (2) angeordneter Trenneinrichtung (7) zum Schneiden von Walzgut (G), mit einer Steuer- und/oder Regeleinrichtung (8) nach Anspruch 9, wobei die Fertigwalzstraße (2), die Walzgutzuführeinrichtung (6, 6') und die Trenneinrichtung (7) mit der Steuer und/oder Regeleinrichtung (8) wirkverbunden sind.

11. Maschinenlesbarer Programmcode (9) für eine Steuer- und/oder Regeleinrichtung (8) für eine Walzanlage (1), wobei der Programmcode (9) Steuerbefehle aufweist, die die Steuer- und/oder Regeleinrichtung (8) zur Durchführung des Verfahrens nach einem der Ansprüche 1 bis 8 veranlassen.

12. Speichermedium (10) mit einem darauf gespeicherten maschinenlesbaren Programmcode (9) gemäß Anspruch 11.

## Claims

1. Method for manufacturing rolling stock (G) rolled in a rolling train (2) of a rolling mill (1), especially a casting rolling mill, whereby the rolling mill (1) is operated continuously, with the rolling stock being embodied during the planned operation in one piece from a device (6, 6') feeding the rolling stock to the rolling mill , especially a casting device (6) and/or a rolling stock winding device (6') at least up to a finishing rolling train (2) arranged downstream from the rolling stock feed device (6, 6') in the mass flow direction, with the rolling stock (G) entering the finishing rolling train (2) continuously and being rolled in the finishing rolling train (2) continuously into a first outflow product (A), whereby the operation of the rolling mill (1) is monitored for occurrence of a deviation from the planned operation of the rolling mill (1) influencing the rolling process, **characterised in that**, upon occurrence of the deviation, a check (100, 101) is made as to whether, in the light of the deviation, a second outflow product (A*) differing from the first is able to be manufactured (102) in continuous operation, whereby for non-manufacturability of the second outflow product the operation of the rolling mill (1) is changed from continuous operation of the rolling mill (1) into discontinuous operation (106).

2. Method according to claim 1,
**characterised in that**, if the second outflow product (A*) is able to be manufactured (102), a choice is made (103) as to whether the second outflow product will be manufactured (104) or the operation of the rolling mill (1) is changed to discontinuous operation (105).

3. Method according to claim 1 or 2,
**characterised in that**, if the second outflow product (A*) is able to be manufactured the second outflow product (A*) will be manufactured in continuous operation (104) of the rolling mill (1).

4. Method according to one of the previous claims, **characterised in that** a check is made (105) as to whether, in discontinuous operation, the first outflow product (A) and/or a further second outflow product is able to be manufactured.

5. Method according to one of the previous claims, **characterised in that** the change (106) to discontinuous operation is made by separation, especially cutting, of the rolling stock (G) between the rolling stock feed device (6, 6'), especially the casting device (6) or the rolling stock winding device (6') and the finishing rolling train (2).

6. Method according to one of the previous claims, **characterised in that**, on changing (106) operation into discontinuous operation at least for a short time a speed of the rolling stock (G) is reduced by means of the rolling stock feed device (6, 6'), especially a casting speed of the casting device (6) or a winding speed of a rolling stock winding device (6') and/or a rolling speed of the finishing rolling train (2) is increased.

7. Method according to one of the previous claims, **characterised in that**, for increasing a distance between the rolling stock (G) entering the finishing rolling train (2) one after the other, the rolling stock is cut at least twice between the rolling stock feed device (6, 6'), especially the casting device (6) or the rolling stock winding device, and the finishing rolling train (2), whereby a part of the rolling stock (G) delimited by the first and the second cut is removed from the rolling process.

8. Method according to one of the previous claims, **characterised in that**, if the second outflow product is not able to be manufactured, the operation of the rolling mill (1) is changed (106) from continuous operation of the rolling mill (1) into discontinuous operation during the rolling of rolling stock (G).

9. Control and/or regulation device (8) for a rolling mill (1) for manufacturing rolled rolling stock (G) with a machine-readable program code (9) which has control commands which, when executed, cause the control and/or regulation device (8) to carry out the method according to one of claims 1 to 8.

10. Rolling mill (1), especially combined casting and rolling mill, for manufacturing rolled rolling stock (G) with a device (6, 6') for feeding rolling stock (G) into the rolling mill (1), especially a casting device (6) for continuous casting of rolling stock (G) or a rolling stock winding device (6'), with a finishing rolling train (2) for rolling stock (G) to be rolled with a separation device (7) arranged in the mass flow direction between rolling stock feed device (6, 6') and finishing rolling train (2) for cutting rolling stock (G), with a control and/or regulation device (8) according to claim 9, whereby the finishing rolling train (2), the rolling stock feed device (6, 6') and the separation device (7) are actively connected to the control and/or regulation device (8).

11. Machine-readable program code (9) for a control and/or regulation device (8) for a rolling mill (1), whereby the program code (9) features control commands which cause the control and/or regulation device (8) to carry out the method according to one of claims 1 to 8.

12. Storage medium (10) with a machine-readable program code (9) according to claim 11 stored thereon.

## Revendications

1. Procédé de fabrication d'un produit (G) de laminage laminé dans un train (2) de laminoir d'une installation (1) de laminage, notamment d'une installation de laminage en coulée continue, dans lequel on fait fonctionner l'installation (1) de laminage en continu en constituant d'une seule pièce le produit de laminage pendant le fonctionnement conforme au plan d'un dispositif (6, 6') apportant le produit de laminage à l'installation de laminage, notamment à un dispositif (6) de coulée et/ou à un dispositif (6') de bobinage du produit de laminage, jusqu'à au moins un train (2) de laminoir finisseur monté en aval dans la direction du flux massique du dispositif (6, 6') d'apport du produit de laminage en faisant entrer le produit (G) de laminage continuellement dans le train (2) de laminoir finisseur et en le laminant dans le train (2) de laminoir finisseur continuellement en un premier produit (A) de sortie, le fonctionnement de l'installation (1) de laminage étant contrôlé sur le point de savoir s'il se produit un écart, influençant le processus de laminage, au fonctionnement conforme au plan de l'installation (1) de laminage,
**caractérisé en ce que**, si l'écart se produit, on contrôle (100, 101) si, compte tenu de l'écart, on peut fabriquer (102) suivant un fonctionnement continu un deuxième produit (A*) de sortie différent, dans lequel, s'il n'est pas possible de fabriquer le deuxième produit de sortie, on fait passer (106) le fonctionnement de l'installation (1) de laminage du fonctionnement en continu de l'installation (1) de laminage à un fonctionnement en discontinu.

2. Procédé suivant la revendication 1,
**caractérisé en ce que**, si on peut fabriquer (102) le deuxième produit (A*) de sortie, on choisit (103) si on fabrique (104) le deuxième produit de sortie ou si on fait passer le fonctionnement (105) de l'installation (1) de laminage à un fonctionnement en discontinu.

3. Procédé suivant la revendication 1 ou 2,
**caractérisé en ce que**, si on peut fabriquer le deuxième produit (A*) de sortie, on fabrique (104) le deuxième produit (A*) de sortie en un fonctionnement en continu de l'installation (1) de laminage.

4. Procédé suivant l'une des revendications précédentes, **caractérisé en ce qu'**on contrôle (105) si, dans le fonctionnement en discontinu, on peut fabriquer le premier produit (A) de sortie et/ou un deuxième produit de sortie.

5. Procédé suivant l'une des revendications précédentes, **caractérisé en ce qu'**on effectue le passage (106) au fonctionnement en discontinu par séparation, notamment par coupure du produit (G) de laminage, entre le dispositif (6, 6') d'apport du produit de laminage, notamment le dispositif (6) de coulée ou le dispositif (6') de bobinage du produit de laminage, et le train (2) de laminoir finisseur.

6. Procédé suivant l'une des revendications précédentes, **caractérisé en ce que**, lors du passage (106) du fonctionnement au fonctionnement en discontinu, on diminue au moins brièvement une vitesse du produit (G) de laminage au moyen du dispositif (6, 6') d'apport de produit de laminage, notamment une vitesse de coulée du dispositif (6) de coulée ou une vitesse de bobinage d'un dispositif (6') de bobinage du produit de laminage, et/ou on augmente la vitesse de laminage du train (2) de laminoir finisseur.

7. Procédé suivant l'une des revendications précédentes, **caractérisé en ce que**, pour augmenter une distance du produit (G) de laminage entrant successivement dans le train (2) de laminoir finisseur, on coupe au moins deux fois le produit de laminage entre le dispositif (6, 6') d'apport de produit de laminage, notamment le dispositif (6) de coulée ou le dispositif de bobinage de produit de laminage, et le train (2) de laminoir finisseur, la partie du produit (G) de laminage allant de la première à la deuxième coupe étant retirée du processus de laminage.

8. Procédé suivant l'une des revendications précédentes, **caractérisé en ce que**, si on ne peut pas fabriquer le deuxième produit de sortie, on fait passer (106) le fonctionnement de l'installation (1) de laminage du fonctionnement en continu de l'installation (1) de laminage au fonctionnement discontinu pendant le laminage du produit (G) de laminage.

9. Dispositif (8) de commande et/ou de régulation d'une installation (1) de laminage pour la fabrication de produits (G) de laminage laminés, comprenant un code (9) de programme pouvant être lu par une machine et ayant des instructions de commande, qui, lors de leur exécution, font que le dispositif (8) de commande et/ou de régulation effectue le procédé suivant l'une des revendications 1 à 8.

10. Installation (1) de laminage, notamment installation composite de laminage en coulée continue, pour la fabrication de produits (G) de laminage laminés, comprenant un dispositif (6, 6') d'apport de produits (G) de laminage à l'installation (1) de laminage, notamment à un dispositif (6) de coulée pour la coulée continue du produit (G) de laminage ou à un dispositif (6') de bobinage de produits de laminage, comprenant un train (2) de laminoir finisseur pour le laminage du produit (G) de laminage, comprenant un dispositif (7) de séparation disposé dans la direction du flux massique entre le dispositif (6, 6') d'apport du produit de laminage et le train (2) de laminoir finisseur et destiné à couper le produit (G) de laminage, comprenant un dispositif (8) de commande et/ou de régulation suivant la revendication 9, dans lequel le train (2) de laminoir finisseur, le dispositif (6, 6') d'apport de produits de laminage et le dispositif (7) de séparation sont reliés en action au dispositif (8) de commande et/ou de régulation.

11. Code (9) de programme pouvant être lu par un machine pour un dispositif (8) de commande et/ou de régulation d'une installation (11) de laminage, le code (9) de programme ayant des instructions de commande, qui font que le dispositif (8) de commande et/ou de régulation effectue le procédé suivant l'une des revendications 1 à 8.

12. Support (10) de mémoire ayant un code (9) de programme suivant la revendication 11, qui peut être lu par une machine et qui y est mémorisé.
